# EUROPÄISCHE PATENTSCHRIFT

(11) **EP 0 513 281 B1**
(45) Veröffentlichungstag und Bekanntmachung des Hinweises auf die Patenterteilung: **21.02.1996**
(21) Anmeldenummer: 91920311.7
(22) Anmeldetag: 26.11.1991
(51) Int. Cl.: D03C 9/06

(54) **WEBSCHAFT MIT LÖSBAREN ECKVERBINDUNGEN**
WEAVING SHAFT WITH RELEASABLE CORNER CONNECTORS
LAME DE METIER A CORNIERE AMOVIBLE

(30) Priorität: 01.12.1990 DE 4038384
(43) Veröffentlichungstag der Anmeldung: 19.11.1992
(73) Patentinhaber: GROB & CO. AKTIENGESELLSCHAFT, CH-8810 Horgen 1 (CH)
(72) Erfinder: BAUMANN, Hans, CH-8810 Horgen (CH)
(74) Vertreter: Troesch Scheidegger Werner AG
(86) Internationale Anmeldenummer: CH9100240
(87) Internationale Veröffentlichungsnummer: WO9209730

(56) Entgegenhaltungen:
- DE-A- 3 702 524
- DE-B- 2 517 245
- US-A- 3 335 759
- US-A- 4 355 667
- US-A- 4 484 604

## Beschreibung

Die Erfindung betrifft einen Webschaft mit lösbaren Eckverbindungen zwischen den Seitenstützen und den Schaftstäben, die im wesentlichen rechteckförmige Hohlkörper bilden, in deren Hohlraum bei jeder Eckverbindung ein an der Seitenstütze ausgebildeter Vorsprung zapfenartig eingreift und mittels einer Schraube festgeklemmt ist.

Webschäfte mit lösbaren Eckverbindungen dieser Art sind beispielsweise aus der DE 37 02 524 AI bekannt und besitzen den Vorteil, dass sie sehr stabil und schnell lösbar sind, wenn der Webschaft im Webereibetrieb zerlegt und wieder zusammengebaut werden muss. Die Schaftstäbe der Webschäfte bestehen heute meistens aus Profilen aus verschiedenen Materialien wie Aluminium, faserverstärkter Kunststoff oder Stahl, und die Befestigung der Seitenstütze mittels einer in dem Profil gehaltenen und auf einen an der Seitenstütze angeordneten zapfenartigen Vorsprung einwirkenden Klemmschraube ist eine bewährte Lösung, da die Wandstärke der verwendeten Profile für das Klemmen genügend stark ist.

Die technische Weiterentwicklung ermöglicht heute den Bau immer breiterer Webmaschinen, die auch mit höheren Tourenzahlen laufen, wobei die oszillierend bewegten Webschäfte einer sehr hohen Belastung ausgesetzt sind. Bei aus Leichtmetall bestehenden Webschäften muss man daher für das Hohlprofil der Schaftstäbe eine entsprechend dickere Wandstärke wählen, um die notwendige Biegesteifigkeit bei der hohen Belastung zu gewährleisten. Da dies zu einer Gewichtsvergrösserung und zu einer entsprechend notwendigen Erhöhung der Antriebsleistung führt und da andererseits die Wechselbiegefestigkeit von für die Profile verwendetem Leichtmetall bei einer hohen Anzahl von Lastwechseln geringer ist als diejenige von Stahl, der sich bezüglich der Wechselbiegefestigkeit wesentlich günstiger verhält, ist man wieder dazu übergegangen, für die Webschäfte Stahl zu verwenden, jedoch dabei wegen des gegenüber Leichtmetall höheren Gewichts von Stahl sehr dünnwandiges Material zu verwenden. Ein derartiger Schaftstab aus Stahl ist daher aus sehr dünnen Seitenwänden mit einer Wandstärke von weniger als 0,5 mm und stabilen Längsgurten durch Schweissen zusammengefügt und in dem Hohlraum dieser Sandwich-Konstruktion befindet sich ein Kern aus sehr leichtem Material wie beispielsweise geschäumtes Material, welches dafür sorgt, dass die dünnen Seitenwände eben bleiben. Bei einem derartigen Schaftstab mit sehr dünnen Seitenwänden versagt jedoch die vorstehend beschriebene Eckverbindung mit einer auf einen zapfenartigen Vorsprung an der Seitenstütze einwirkenden Klemmschraube.

Aus der US 3 335 759 ist es bekannt, die Endbereiche von Schaftstäben zur Aufnahme eines zapfenartigen Vorsprungs an der Seitenstütze zu verstärken, jedoch ist die Verbindung zwischen den Verstärkungselementen und dem Schaftstab so ausgestaltet, dass jeweils nur eine punktförmige Krafteinleitung stattfindet, bei der ein Verkanten, Ausbauchen und dgl. an den Seitenwänden im Bereich der Eckverbindung nicht sicher verhindert wird.

In der DE 25 17 245 wird ein Webschaft beschrieben, bei welchem ein Vorsprung der Seitenstütze in einer U-förmigen Einlage im Hohlraum des Schaftstabes mittels einer Schraube festgehalten wird. Die U-förmige Einlage ist an den Seitenwänden des Schaftstabes mittels Nieten befestigt. Dadurch entstehen dieselben Probleme, wie im Zusammenhang mit dem oben erwähnten Stand der Technik angeführt.

Der Erfindung lag daher die Aufgabe zugrunde, auch für einen derartigen Schaftstab aus Stahl und mit dünnen Seitenwänden eine Lösung zu finden, um die bewährte Eckverbindung mit einer Klemmschraube anwenden zu können. Zur Lösung dieser Aufgabe weist der Webschaft die Merkmale gemäss Anspruch 1 auf. Bevorzugte Ausführungsformen weisen die Merkmale nach den abhängigen Ansprüchen auf. Dabei bildet vorzugsweise der Einsatz ein aus zwei zu den Längsgurten des Schaftstabes parallel angeordneten Klötzen und zwei mit diesen verbundenen Verstärkungswänden bestehendes rechteckförmiges Gehäuse, dessen einer Klotz eine Gewindebohrung zur Aufnahme der Klemmschraube aufweist, welche den Vorsprung der Seitenstütze gegen den anderen Klotz des Einsatzes anpresst. Wenn die Verstärkungswände des gehäuseförmigen Einsatzes mit den dünnen Seitenwänden des Schaftstabes mindestens teilflächig fest verbunden, vorzugsweise miteinander verschweisst sind, werden die im Webbetrieb auftretenden und von der Seitenstütze in den Schaftstab zu übertragenden Kräfte als Zugkräfte auf die dünnen Schaftstab-Seitenwände geleitet. Die mit den Verstärkungswänden des Einsatzes teilflächig oder auch vollflächig fest verbundenen dünnen Seitenwände des Schaftstabes können nicht ausbeulen, was ohne den fest verbundenen Einsatz der Fall wäre.

In bezug auf die bei einem derartigen Schaftstab im Webereibetrieb auftretenden Kräfte bezeichnet man technisch betrachtet die oberen und unteren Längsteile des Schaftstabes als sog. Gurte und die dünnen Seitenwände als sog. Schubfelder, die eine sehr hohe Belastung aufnehmen können, wenn man erreicht, dass sie vollkommen eben bleiben bzw. nicht ausbeulen können, was durch die erfindungsgemässen Massnahmen erreicht wird. Die nun auf Zug beanspruchten dünnen Seitenwände des Schaftstabes sind somit in der Lage, die auftretenden grossen Kräfte gleichmässig auf die Längsgurte des Schaftstabes zu verteilen.

Ausführungsbeispiele des Erfindungsgegenstandes werden nachfolgend anhand der Zeichnungen näher erläutert. Es zeigen:
Fig. 1a und 1b die auseinandergezogen dargestellte Seitenstütze und den Schaftstab eines Webschafts, jeweils abgebrochen dargestellt, in einer ersten Ausführungsform;
Fig. 2a die Einzelteile des Einsatzes für den Schaftstab in schaubildlicher Darstellung;
Fig. 2b den aus den Einzelteilen gemäss Fig. 2a hergestellten Einsatz;
Fig. 3a und 3b die Seitenstütze und den Schaftstab in einer weiteren Ausführungsform;
Fig. 4a die Einzelteile des Einsatzes in einer abgewandelten Ausführungsform;
Fig. 4b den aus den Einzelteilen gemäss Fig. 4a hergestellten Einsatz.

An der in Fig. 1a abgebrochen dargestellten Seitenstütze 1 ist ein sich waagrecht erstreckender Vorsprung 2 ausgebildet, der zapfenartig in den in Fig. 1b sichtbaren Hohlraum 3 des Schaftstabes 4 zur Herstellung einer Eckverbindung hineingesteckt wird und mittels einer Klemmschraube 5 festgeklemmt wird. Das Prinzip dieser bekannten Eckverbindung eignet sich für einen aus einem Leichtmetallhohlprofil bestehenden Schaftstab. Im vorliegenden Fall besteht der in Fig. 1b dargestellte Schaftstab 4 aus miteinander verbundenen Stahlteilen, und zwar aus einem oberen Längsgurt 6, einem abgewinkelten unteren Längsgurt 7, der die Litzentragschiene 8 trägt und aus an den beiden Längsgurten 6 und 7 befestigten sehr dünnen Seitenwänden 9 und 10. Vorzugsweise sind diese Teile mittels Laser-Schweissung miteinander verbunden. Zwischen den Seitenwänden 9 und 10 ist der Hohlraum des Schaftstabes mit Ausnahme der für die Eckverbindungen freizuhaltenden Endbereiche mit einem vorzugsweise aus geschäumtem Material bestehenden Kern gefüllt, der in der Zeichnung nicht dargestell ist und mit dem die sehr dünnen Seitenwände mit einer Materialstärke von 0,5 mm oder darunter verklebt sind, damit sie eben bleiben.

Um die im Webbetrieb auftretenden und von der Seitenstütze in den Schaftstab zu übertragenden Kräfte als Zugkräfte auf die dünnen Schaftstab-Seitenwände 9 und 10 zu leiten, ist am Ende des Schaftstabs 4 ein Einsatz 11 angeordnet. Dieser besteht gemäss Fig. 2a aus einem oberen Klotz 12, der sich parallel zum Längsgurt 6 ersteckt, und einem unteren Klotz 13, der sich parallel zum Längsgurt 7 erstreckt, sowie aus zwei Verstärkungswänden 14 und 15, welche eine etwa 3-6 mal dickere Wandstärke aufweisen, als die Schaftstab-Seitenwände 9 und 10. Die Klötze 12 und 13 sowie die beiden Verstärkungswände 14 und 15 werden beispielsweise mittels Punktschweissung zu einem rechteckförmigen Gehäuse gemäss Fig. 2b zusammengefügt. Der zapfenartige Vorsprung 2 der Seitenstütze 1 passt dann von der Seite in den in diesem Einsatz 11 vorhandenen Hohlraum 3 hinein. Der obere Klotz 12 weist eine Gewindebohrung 16 für die Klemmschraube 5 auf. Im oberen Längsgurt 6 des Schaftstabs 4 ist nur eine Durchgangsbohrung 17 vorhanden, durch die sich die Klemmschraube 5 hindurcherstreckt. Die Klemmung erfolgt daher nur im Einsatz 11, wobei die Klemmschraube von dem Klotz 12 aus auf den Vorsprung 2 der Seitenstütze wirkt und diesen gegen den unteren Klotz 13 andrückt.

Die Verstärkungswände 14 und 15 sind mit den dünnen Seitenwänden 9 und 10 des Schaftstabes 4 fest verbunden, und zwar mindestens teilflächig oder auch vollflächig, vorzugsweise mittels Schweissung, was in der Zeichnung nicht dargestellt ist. Zweckmässig wird das dünne Seitenwandblech mittels Laser-Schweissung längs über die Fläche verteilt angeordneter Schweisslinien mit den Verstärkungswänden des Einsatzes verbunden. Die Laserschweissung erlaubt durch geeignete Wahl des Schweissnahtverlaufs, die dünnen Bleche wie auch die Gurte so zu verbinden, dass die angestrebte Wirkung der Erfindung voll zum Tragen kommt. Für die Herstellung des Einsatzes 11 kommt ausser der Schweissung auch eine Verbindung der Teile durch Nieten oder Schrauben in Frage.

Die feste Verbindung zwischen den dünnen Seitenwänden 9 und 10 des Schaftstabs und den Verstärkungswänden 14 und 15 des Einsatzes 11 kann auch durch Kleben erfolgen, insbesondere wenn Teile der gesamten Anordnung aus faserverstärktem Kunststoff bestehten.

Eine in den Fig. 3a-4b dargestellte abgewandelte Ausführungsform unterscheidet sich von der zuvor beschriebenen nur darin, dass die hier etwas längeren Verstärkungswände 14 und 15 des Einsatzes 11 sich bis zu den Längsgurten 6 und 7 des Schaftstabes 4 erstrecken und mit diesen fest verbunden sind. Der in Fig. 4b dargestellte Einsatz 11 weist in diesem Fall parallel und einwärts von den Endkanten der Verstärkungswände 14 und 15 mit diesen zur Bildung eines Gehäuses fest verbundene Klötze 12 und 13 auf und die über diese Klötze hinausstehenden Randbereiche 14a bzw. 15a der Verstärkungswände sind mit den Längsgurten 6 und 7 des Schaftstabes fest verbunden, beispielsweise mittels einer über die ganze Breite der Verstärkungswand sich erstreckenden Schweissnaht. Um diese Schweissnähte herzustellen, weisen die dünnen Seitenwände 9 und 10 des Schaftstabs 4 am oberen und unteren Rand Aussparungen 18 und 19 in der Grösse dieser Verbindungs-Randbereiche 14a bzw. 15 auf. Im übrigen sind die dünnen Seitenwände 9 und 10 des Schaftstabes 4 in gleicher Weise wie bei dem ersten Ausführungsbeispiel teilflächig oder vollflächig mit den Verstärkungswänden 14 und 15 des Einsatzes 11 fest verbunden, vorzugsweise verschweisst.

## Patentansprüche

1. Webschaft mit lösbaren Eckverbindungen zwischen den Seitenstützen (1) und den Schaftstäben (4), die im wesentlichen rechteckförmige Hohlkörper bilden, in deren Hohlraum bei jeder Eckverbindung ein an der Seitenstütze (1) ausgebildeter Vorsprung (2) zapfenartig eingreift und mittels einer Schraube (5) festgeklemmt ist, wobei im Bereich jeder Eckverbindung in dem aus miteinander verbundenen Seitenwänden (9, 10) und Längsgurten (6, 7) bestehenden Schaftstab (4) ein Einsatz (11) angeordnet ist mit einer Aufnahme für den zapfenartigen Vorsprung (2) der Seitenstütze (1), in welcher Aufnahme der zapfenartige Vorsprung (2) mittels der Klemmschraube (5) festgeklemmt ist, dadurch gekennzeichnet, dass der Einsatz (11) ein aus zwei zu den Längsgurten (6, 7) des Schaftstabes (4) parallel angeordneten Klötzen (12, 13) und zwei mit diesen verbundenen Verstärkungswänden (14, 15) bestehendes rechteckförmiges Gehäuse bildet, und dass der Einsatz (11) mit den Schaftstabseitenwänden (9, 10) fest verbunden ist.

2. Webschaft nach Anspruch 1, dadurch gekennzeichnet, dass der eine Klotz (12) des Einsatzes (11) eine Gewindebohrung (16) zur Aufnahme der Klemmschraube (5) aufweist, welche den Vorsprung (2) der Seitenstütze (1) gegen den anderen Klotz (13) anpresst.

3. Webschaft nach Anspruch 1, dadurch gekennzeichnet, dass der Einsatz (11) parallel und einwärts von den Endkanten der Verstärkungswände (14,15) mit diesen zur Bildung eines Gehäuses fest verbundene Klötze (12,13) aufweist und dass die über diese hinausstehenden Randbereiche (14a,15a) der Verstärkungswände (14,15) mit den Längsgurten (6,7) des Schaftstabes (4) fest verbunden sind, dessen dünne Seitenwände (9,10) Aussparungen (18,19) an den Rändern in der Grösse dieser Verbindungs-Randbereiche (14a,15a) zwecks Herstellung der vorzugsweise geschweissten Verbindung aufweisen.

4. Webschaft nach Anspruch 2 oder 3, dadurch gekennzeichnet, dass die Verstärkungswände (14,15) des gehäuseförmigen Einsatzes (11) mit den dünnen Seitenwänden (9,10) des Schaftstabs (4) mindestens teilflächig fest verbunden, vorzugsweise verschweisst sind.

5. Webschaft nach einem der Ansprüche 1-4, dadurch gekennzeichnet, dass die dünnen Seitenwände (9,10) und Längsgurte (6,7) des Schaftstabs (4) sowie die Verstärkungswände (14,15) und Klötze (12,13) des Einsatzes (11) aus Stahl bestehen und mittels Laser-Schweissung miteinander fest verbunden sind.

6. Webschaft nach einem der Ansprüche 1-4, dadurch gekennzeichnet, dass die Verstärkungswände (14,15) und Klötze (12,13) des Einsatzes (11) mittels Punktschweissung oder mittels Nieten oder Schrauben miteinander verbunden sind.

7. Webschaft nach einem der Ansprüche 1-4, dadurch gekennzeichnet, dass von den Seitenwänden (9,10) und Längsgurten (6,7) des Schaftstabs (4) und/oder den Verstärkungswänden (14,15) und Klötzen (12,13) des Einsatzes (11) Teile aus faserverstärktem Kunststoff bestehen und durch Kleben miteinander verbunden sind.

8. Webschaft nach einem der Ansprüche 1-4, dadurch gekennzeichnet, dass die Verstärkungswände (14,15) des Einsatzes (11) mit den dünnen Seitenwänden (9,10) des Schaftstabs (4) durch Kleben miteinander verbunden sind.

## Claims

1. Heald frame with releasable corner connections between the side supports (1) and heald staves (4) which form essentially rectangular hollow bodies, in the cavity of which, in the case of each corner connection, a projection (2) formed on the side support (1) engages in a tenon-like manner and is clamped fast by means of a screw (5), in the region of each corner connection an insert (11) being arranged in the heald stave (4) consisting of interconnected side walls (9, 10) and longitudinal flanges (6, 7), with a receptacle for the tenon-like projection (2) of the side support (1), in which receptacle the tenon-like projection (2) is clamped fast by means of the clamping screw (5), characterized in that the insert (11) forms a rectangular housing consisting of two blocks (12, 13) arranged parallel to the longitudinal flanges (6, 7) of the heald stave (4) and of two reinforcing walls (14, 15) connected to the blocks (12, 13), and in that the insert (11) is fixedly connected to the heald-stave side walls (9, 10).

2. Heald frame according to Claim 1, characterized in that one block (12) of the insert (11) has a threaded bore (16) for receiving the clamping screw (5) which presses the projection (2) of the side support (1) against the other block (13).

3. Heald frame according to Claim 1, characterized in that the insert (11) has blocks (12, 13) fixedly connected in parallel and inwards from the end edges of the reinforcing walls (14, 15) to these in order to form a housing, and in that those edge regions (14a, 15a) of the reinforcing walls (14, 15) projecting beyond the blocks (12, 13) are fixedly connected to the longitudinal flanges (6, 7) of the heald stave (4), the thin side walls (9, 10) of which have clearances (18, 19) at the edges of the size of these connecting edge regions (14a, 15a) for the purpose of making the preferably welded connection.

4. Heald frame according to Claim 2 or 3, characterized in that the reinforcing walls (14, 15) of the housing-shaped insert (11) are fixedly connected, preferably welded, at least over a part area to the thin side walls (9, 10) of the heald stave (4).

5. Heald frame according to one of Claims 1 to 4, characterized in that the thin side walls (9, 10) and longitudinal flanges (6, 7) of the heald stave (4) and the reinforcing walls (14, 15) and blocks (12, 13) of the insert (11) consist of steel and are fixedly connected to one another by means of laser welding.

6. Heald frame according to one of Claims 1 to 4, characterized in that the reinforcing walls (14, 15) and blocks (12, 13) of the insert (11) are connected to one another by means of spot welding or by means of rivets or screws.

7. Heald frame according to one of Claims 1 to 4, characterized in that, of the side walls (9, 10) and longitudinal flanges (6, 7) of the heald stave (4) and/or of the reinforcing walls (14, 15) and blocks (12, 13) of the insert (11), parts consist of fibre-reinforced plastic and are connected to one another by adhesive bonding.

8. Heald frame according to one of Claims 1 to 4, characterized in that the reinforcing walls (14, 15) of the insert (11) are connected to the thin side walls (9, 10) of the heald stave (4) by adhesive bonding.

## Revendications

1. Lame avec des assemblages angulaires amovibles entre les montants latéraux (1) et les liteaux (4), qui forment des corps creux sensiblement rectangulaires, dans l'espace creux desquels dans chaque assemblage angulaire s'engage à la manière d'un ergot une saillie (2) réalisée au montant latéral (1) et est serrée au moyen d'une vis (5), au voisinage de chaque assemblage angulaire dans le liteau (4) constitué de parois latérales reliées l'une à l'autre (9, 10) et de membrures longitudinales (6, 7) étant disposé un insert (11) avec un logement pour la saillie en forme d'ergot (2) du montant latéral (1), dans ce logement, la saillie en forme d'ergot (2) étant serrée au moyen de la vis de serrage (5), caractérisée en ce que l'insert (11) forme un boîtier rectangulaire constitué de deux blocs (12, 13) disposés parallèlement aux membrures longitudinales (6, 7) du liteau (4) et de deux parois de renforcement (14, 15) reliées à ceux-ci, et en ce que l'insert (11) est relié solidement aux parois latérales (9, 10) du liteau.

2. Lame selon la revendication 1, caractérisée en ce qu'un bloc (12) de l'insert (11) présente un taraudage (16) pour recevoir la vis de serrage (5) qui applique par pression la saillie (2) du montant latéral (1) contre l'autre bloc (13).

3. Lame selon la revendication 1, caractérisée en ce que l'insert (11), parallèlement et vers l'intérieur depuis les bords d'extrémité des parois de renforcement (14, 15) présente des blocs (12, 13) reliés solidement à celles-ci pour former un boîtier, et en ce que les zones de bord (14a, 15a) faisant saillie sur ceux-ci des parois de renforcement (14, 15) sont reliées solidement aux membrures longitudinales (6, 7) du liteau (4), dont les parois latérales minces (9, 10) présentent des évidements (18, 19) aux bords de la taille de ces zones de bord de liaison (14a, 15a) pour réaliser l'assemblage de préférence par soudage.

4. Lame selon la revendication 2 ou 3, caractérisée en ce que les parois de renforcement (14, 15) de l'insert (11) en forme de boîtier sont reliées solidement aux parois latérales minces (9, 10) du liteau (4) au moins sur une partie, de préférence par soudage.

5. Lame selon l'une des revendications 1 à 4, caractérisée en ce que les parois latérales minces (9, 10) et les membrures longitudinales (6, 7) du liteau (4) ainsi que les parois de renforcement (14, 15) et les blocs (12, 13) de l'insert (11) sont réalisés en acier et sont reliés les uns aux autres solidement par soudage à laser.

6. Lame selon l'une des revendications 1 à 4, caractérisée en ce que les parois de renforcement (14, 15) et les blocs (12, 13) de l'insert (11) sont reliés les uns aux autres au moyen d'un soudage par points ou par des rivets ou des vis.

7. Lame selon l'une des revendications 1 à 4, caractérisée en ce que parmi les parois latérales (9, 10) et les membrures longitudinales (6, 7) du liteau (4) et/ou des parois de renforcement (14, 15) et des blocs (12, 13) de l'insert (11), des parties sont réalisées en matière synthétique renforcée par des fibres et sont reliées entre elles par collage.

8. Lame selon l'une des revendications 1 à 4, caractérisée en ce que les parois de renforcement (14, 15) de l'insert (11) sont reliées aux parois latérales minces (9, 10) du liteau (4) par collage.
